# EUROPÄISCHE PATENTSCHRIFT

(11) **EP 0 277 541 B1**
(45) Veröffentlichungstag und Bekanntmachung des Hinweises auf die Patenterteilung: **06.05.1992**
(21) Anmeldenummer: 88100721.5
(22) Anmeldetag: 20.01.1988
(51) Int. Cl.: B65D 83/00

(54) **Behälter zur Aufnahme eines pumpfähigen Produkts**
Container for the storage of pumpable products
Récipient pour stockage de produits à pomper

(30) Priorität: 28.01.1987 DE 3702431
(43) Veröffentlichungstag der Anmeldung: 10.08.1988
(73) Patentinhaber: Henkel Kommanditgesellschaft auf Aktien, 40191 Düsseldorf (DE)
(72) Erfinder: Schulz, Paul, Dr., D-5600 Wuppertal 1 (DE); Amberg, Günther, D-4040 Neuss 22 (DE)

(56) Entgegenhaltungen:
- FR-A- 2 285 311
- GB-A- 1 538 442
- US-A- 2 301 933
- US-A- 4 331 267

## Beschreibung

Die Erfindung richtet sich auf einen Behälter zur Aufnahme eines pumpfähigen Produkts mit einer prismenförmigen, insbesondere zylindrischen, Wandung und mit als Boden bzw. Deckel ausgebildeten Endflächen, wobei der Deckel aus einer zur Bodenfläche parallelen Deckelfläche mit umlaufendem, auf die Oberkante der Wandung aufzusetzendem Verschlußring besteht und die Deckelfläche an ihrem an die Innenseite der Wandung angrenzenden Umfangsrand über eine erste Sollbruchlinie mit dem Verschlußring verbunden ist, und wobei das von der ersten Sollbruchlinie umgebene Innenteil des Dekkels als passgenaue Folgeplatte ausgebildet ist und einen zwischen dem Verschlußring und der Sollbruchlinie etwa parallel zur Innenfläche der Wandung stehenden, ersten Dichtkragen besitzt.

Ein Behälter vorgenannter Art kann, z. B. bei Tonnen- oder Faßform, hochviskose bis pastenförmige Stoffe, wie Alleinwaschmittel im Bereich des Großverbrauchs, aufnehmen. Zum Transport und zum Lagern wird ein solcher Behälter mit einem Deckel verschlossen, der aus einer Deckelfläche mit umlaufendem, den Rand der Gebindewandung übergreifendem Verschlußring bestehen kann.

Zum Entnehmen solcher Behälter werden Faßpumpen mit Folgeplatten eingesetzt. Bei der Installation der Faßpumpe muß zunächst der Deckel abgenommen werden. Dabei kommt der Behälterinhalt mit Luft in Kontakt und kann bei noch vollem Behälter, insbesondere beim Auflegen der Folgeplatte, leicht aus dem Gebinde herausschwappen. Ein weiterer Nachteil besteht darin, daß für jede Gebindegröße eine passende Folgeplatte benötigt wird. Schließlich können beim Behälterwechsel und Ausfahren der Folgeplatte Verschmutzungen durch von der Folgeplatte oder vom Faßdeckel abtropfendes Produkt auftreten. Beim Abnehmen des Deckels können Verunreinigungen, z. B. Wasser, in den Behälter gelangen.

Ein Behälter der eingangs genannten Art ist aus der US-A-4331267 bekannt. Bei diesem bekannten Behälter wird die Folgeplatte mit einem Stempel in den Behälter hineingedrückt, um das Produkt am gegenüberliegenden Ende des Behälters abgeben zu können. Faßpumpen können in den Deckel dieses Behälters nicht eingesetzt werden.

Weiterhin ist aus der US-A-2301933 ein Behälter zur Aufnahme eines pumpfähigen Produktes bekannt, der eine Folgeplatte aufweist, an die ein Pumpkörper zur Entnahme von Produkt anzuschließen ist. Die Folgeplatte ist lose in den bekannten Behälter eingelegt. Verschlossen wird der Behälter mit einem zusätzlichen Deckel, der vor Entnahme von Produkt von dem Behälter entfernt werden muß.

Weiterhin ist ein Behälter aus der GB-A-1538442 bekannt, bei welchem der Boden eine umlaufende Sollbruchstelle aufweist, so daß Teile der Bodenfläche als Nachfolgeplatte ausgebildet sind. Die Abgabe von Produkt erfolgt auch hier am gegenüberliegenden Ende des Behälters. Die Bodenfläche ist nicht für die Aufnahme des Schaftes einer Faßpumpe ausgelegt.

Der Erfindung liegt die Aufgabe zugrunde, das System von Behälter und Faßpumpe so zu verbessern, daß die Installation der Faßpumpe ohne Luftkontakt oder Verschmutzungsgefahr des im Gebinde befindlichen Produkts und ohne die Möglichkeit eines Überschwappens des Behälterinhalts auszuführen sowie der Behälter sauber und vollständig mit Hilfe der Faßpumpe zu entleeren ist und daß ferner ein und dieselbe Faßpumpe für mehrere Gebindegrößen oder verschiedene Faßpumpen für ein und dieselbe Gebindegröße einzusetzen sind.

Bei einem Behälter der eingangs bezeichneten Art wird die Aufgabe gemäß der Erfindung dadurch gelöst, daß der Deckel die Abgabeöffnung des Behälters verschließt und die Folgeplatte einer Faßpumpe bildet sowie eine an den Schaft dieser Faßpumpe angepaßte, mit dem Schaft zu durchstoßende, zweite geschlossene Sollbruchlinie enthält.

Verbesserungen und weitere Ausgestaltungen der Erfindung werden in den Unteransprüchen beschrieben.

Das zu fördernde Produkt befindet sich in einem beispielsweise aus Kunststoff oder Metall bestehenden Gebinde, dessen Fassungsvermögen aus durch die Gegebenheiten beim Anwender bestimmten Zweckmässigkeitsgründen in der Größenordnung von 10 bis 500 l liegt. Der Deckel kann ebenfalls aus Kunststoff bestehen und besitzt einen auf der Wandungsoberfläche dicht aufliegenden Verschlußring, der auf der Innenseite eine umlaufende, erste Sollbruchlinie trägt. In der Deckelmitte wird ein dem Pumpenschaftdurchmesser entsprechendes, gegebenenfalls kreisförmiges Feld durch die zweite Sollbruchlinie abgegrenzt.

Soll aus dem erfindungsgemäßen Gebinde Produkt gefördert werden, wird eine Faßpumpe, beispielsweise eine Hand-Faßpumpe einfacher Bauart, wie Exzenter-Schnecken- oder Wendelpumpe, auf das durch die zweite Sollbruchlinie umgebende Zentralfeld der Deckelfläche aufgesetzt sowie durch kurzzeitige Belastung durch die Deckelfläche hindurchgestoßen und bis an den Behälterboden in das pastenförmige Produkt eingeführt. Anschließend wird der durch die erste Sollbruchlinie umschlossene Innenteil der Deckelfläche durch einen geeignet geführten Stoß vom äußeren Verschlußring (durch Zerstören auch der ersten Sollbruchlinie) abgetrennt. Der mit einem ersten Dichtkragen an der Umfangswandung des Gebindes und vorzugsweise mit einem zweiten Dichtkragen am Pumpenschaft anliegende Innenteil der Deckelfläche bildet nun eine paßgenaue Folgeplatte der Faßpumpe.

Durch die Erfindung wird erreicht, daß zur Entnahme des Behälterinhalts ein Deckel nicht geöffnet zu werden braucht. Der Behälterinhalt kann daher während des Entleerungsvorgangs weder mit Luft in Kontakt kommen noch verunreinigt werden. Da der Deckel nicht abgenommen sondern lediglich in eine Folgeplatte umgewandelt wird, kann auch zu Beginn des Entnahmevorgangs Produkt nicht aus dem Gebinde herausschwappen. Ein weiterer Vorteil besteht darin, daß die für die Faßpumpe benötigte Folgeplatte bereits in den angelieferten Behälter bzw. Deckel integriert ist. Es können also Faßpumpen sehr verschiedener Bauart eingesetzt werden, wenn nur deren Pumpenschaftdurchmesser dichtend in das durch die zweite Sollbruchlinie umgrenzte Zentralfeld der Deckelfläche eintreten kann.

Der Deckel des erfindungsgemäßen Behälter ist naturgemäß ein Einwegteil. Der Behälter selbst dagegen kann mehrmals verwendet werden, das gilt besonders dann, wenn für Fördermedien zäherer Rheologie und für hohen Pumpendurchsatz eine besonders formstabile Behälterauslegung erforderlich sein sollte. Der Behälter kann aber grundsätzlich ebenfalls als Einweggebinde ausgebildet werden.

Für Anwendungsfälle, in denen anstelle einer Faßpumpe zur Förderung des Faßinhaltes eine weiter entfernt angeordnete externe Fördereinrichtung vorgesehen ist, kann das Gebinde im Bodenbereich einen geeigneten Stutzen bzw. eine Öffnung zum Anschluß an eine solche externe Pumpanlage vorgesehen sein. In diesem Fall fungiert der abgetrennte Deckel ebenfalls als Folgeplatte.

Anhand der schematischen Zeichnung eines Ausführungsbeispiels werden Einzelheiten der Erfindung erläutert. Es zeigen:
- Fig. 1: einen Querschnitt durch einen als Faßverschluß dienenden Deckel und
- Fig. 2: einen an den Sollbruchlinien geteilten Deckel nach Fig. 1.

Der mit einem insgesamt mit 1 bezeichneten Deckel nach Fig. 1 und 2 zu verschließende Behälter kann grundsätzlich die Form eines geraden oder schiefen Prismas mit beliebigen, aber parallelen, Deckel und Boden darstellenden Endflächen besitzen. Vorzugsweise besitzt eine prismatische Wandung 2 des Behälters Zylinderform. Ein Deckel 1, der aus einer Deckelfläche 3 mit umlaufendem, auf die Oberkante 4 der Wandung 2 aufzusetzenden Verschlußring 5 besteht, ist dann kreisförmig.

Die Deckelfläche 3 nach Fig. 1 wird an ihrem an eine Innenseite 6 der Wandung 2 angrenzenden Umfangsrand 7 über eine erste Sollbruchlinie 8 mit dem Verschlußring 5 verbunden. Weiterhin erhält die Deckelfläche 3 eine einem Schaft 9 (Fig. 2) einer Faßpumpe angepaßte und mit dem Schaft 9 zu durchstoßende, zweite geschlossene Sollbruchlinie 10, derart, daß das von der ersten Sollbruchlinie 8 umgebende Innteil des Deckels 1 als paßgenaue Folgeplatte 11 der Faßpumpe dienen kann.

Vorzugsweise soll der Deckel 1 zwischen dem Verschlußring 5 und der ersten Sollbruchlinie 8 einen paßgenau, etwa parallel zur Innenfläche 6 der Umfangswandung 2 stehenden, ersten Dichtkragen 12 besitzen. Ein zweiter paßgenauer Dichtkragen 13 soll an dem an die zweite Sollbruchlinie 10 angrenzenden Innenumfang der Deckelfläche 3 vorgesehen werden. Durch den ersten und zweiten Dichtkragen 12 und 13 wird erreicht, daß der Behälter durch Ansaugen des Produkts 14 sauber und vollständig sowie ohne Luftkontakt über den Pumpenschaft 9 zu entleeren ist.

Dadurch, daß der Deckel 1 zugleich die Aufgabe eines festen Behälterverschlusses und, nach dem Lösen vom Verschlußring 5, die Funktion einer beweglichen Folgeplatte 11 übernimmt, wird nicht nur eine größere Flexibilität beim Einsatz von Faßpumpen sondern auch ein vereinfachtes und sichereres Auspumpen des Behälterinhalts erreicht.

### Bezugszeichenliste

- 1 =: Deckel
- 2 =: Wandung
- 3 =: Deckelfläche
- 4 =: Oberkante (2)
- 5 =: Verschlußring
- 6 =: Innenseite (2)
- 7 =: Umfangsrand
- 8 =: erste Sollbruchlinie
- 9 =: Pumpenschaft
- 10 =: zweite Sollbruchlinie
- 11 =: Folgeplatte
- 12 =: Dichtkragen
- 13 =: Dichtkragen
- 14 =: Produkt

## Patentansprüche

1. Behälter zur Aufnahme eines pumpfähigen Produkts mit einer prismenförmigen, insbesondere zylindrischen, Wandung (2) und mit als Boden bzw. Deckel (1) ausgebildeten Endflächen, wobei der Deckel (1) aus einer zur Bodenfläche parallelen Deckelfläche (3) mit umlaufenden, auf die Oberkante (4) der Wandung (2) aufzusetzendem Verschlußring (5) besteht und die Deckelfläche (3) an ihrem an die Innenseite (6) der Wandung (2) angrenzenden Umfangsrand (7) über eine erste Sollbruchlinie (8) mit dem Verschlußring (5) verbunden ist, und wobei das von der ersten Sollbruchlinie (8) umgebene Innenteil des Deckels (1) als paßgenaue Folgeplatte (11) ausgebildet ist und einen zwischen dem Verschlußring (5) und der ersten Sollbruchlinie (8) etwa parallel zur Innenfläche (6) der Wandung (2) stehenden, ersten Dichtkragen (12) besitzt,
dadurch gekennzeichnet,
daß der Deckel (1) die Abgabeöffnung des Behälters verschließt und die Folgeplatte (11) einer Faßpumpe bildet sowie eine an den Schaft (9) dieser Faßpumpe angepaßte, mit dem Schaft (9) zu durchstoßende, zweite geschlossene Sollbruchlinie (10) enthält.

2. Behälter nach Anspruch 1,
dadurch gekennzeichnet,
daß zwischen der zweiten Sollbruchlinie (10) und dem Innenteil des Deckels (1) ein bei Anwendung am Schaft (9) der Faßpumpe anliegender, zweiter Dichtkragen (13) vorgesehen ist.

3. Behälter nach Anspruch 1 oder 2,
dadurch gekennzeichnet,
daß die zweite Sollbruchlinie (10) zentral innerhalb der Deckelfläche (3) angeordnet ist.

## Claims

1. Container for the reception of a pumpable product with a prism-shaped, in particular cylindrical, wall (2) and with end surfaces respectively constructed as base and lid (1) wherein the lid (1) consists of a lid surface (3), which is parallel to the base surface, with an encircling closure ring (5) to be placed on the upper edge (4) of the wall (2) and the lid surface (3) is connected at its circumferential rim (7), which adjoins the inward side (6) of the wall (2), by way of a first intended fracture line (8) with the closure ring (5) and wherein the inner part, which is surrounded by the first intended fracture line (8), of the lid (1) is constructed as exactly fitting follower plate (11) and has a first sealing collar (12) standing between the closure ring (5) and the first intended fracture line (8) about parallel to the inward surface (6) of the wall (2), characterised thereby, that the lid (1) closes the delivery opening of the container and forms the follower plate (11) of a barrel pump as well as contains a second closed intended fracture line (10), which is matched to the shank (9) of this barrel pump and to be pierced by the shank (9).

2. Container according to claim 1, characterised thereby, that a second sealing collar (13), which in use lies against the shank (9) of the barrel pump, is provided between the second intended fracture line (10) and the inner part of the lid (1).

3. Container acording to claim 1 or 2, characterised thereby, that the second intended fracture line (10) is arranged centrally within the lid surface (3).

## Revendications

1. Récipient pour stockage de produits à pomper ayant une paroi (2) sous forme de prisme, notamment cylindrique, et des extrémités formant un fond ou un couvercle (1), ce couvercle (1) comportant une surface de couvercle (3) parallèle à la surface de fond et étant pourvu d'un anneau de fermeture (5) à placer sur le bord supérieur de la paroi (2) et le bord circonférentiel (7) de la surface de couvercle (3) contigu au côté intérieur (6) de la paroi (2) étant relié àl'anneau de fermeture (5) par l'intermédiaire d'une première ligne de rupture (8), la partie intérieure du couvercle (1), entourée par la première ligne de rupture (8), étant réalisée sous forme d'une plaque d'entraînement (11) adaptée pour être étanche et comportant un premier rebord d'étanchéité (12) situé entre l'anneau de fermeture (5) et la première ligne de rupture (8) et relevé à peu près parallèlement au côté intérieur (6) de la paroi (2), ce récipient étant caractérisé par le fait que le couvercle (1) ferme son ouverture de distribution et constitue la plaque d'entraînement (11) d'une pompe portative, et qu'il comporte une deuxième ligne de rupture (10) close, adaptée à la tige (9) de cette pompe portative et devant être percée par cette tige (9).

2. Récipient selon la revendication 1, caractérisé par le fait qu'un deuxième rebord d'étanchéité (13) est prévu entre la deuxième ligne de rupture (10) et la partie intérieure du couvercle (1), de manière à ce qu'il soit placé contre la tige (9) de la pompe portative lors de l'utilisation.

3. Récipient selon l'une ou l'autre des revendications 1 ou 2, caractérisé par le fait que la deuxième ligne de rupture (10) est située en position centrale à l'intérieur de la surface de couvercle (3).
